# EUROPÄISCHE PATENTSCHRIFT

(11) **EP 4 072 750 B1**
(45) Veröffentlichungstag und Bekanntmachung des Hinweises auf die Patenterteilung: **04.10.2023**
(21) Anmeldenummer: 20838330.7
(22) Anmeldetag: 11.12.2020
(51) Int. Cl.: B22D 35/00, B22D 35/04, B22D 39/06, B22D 41/12, B22D 41/13, B22D 41/14

(54) **VERFAHREN ZUM GIESSEN VON SCHMELZE MITTELS EINES SCHMELZEBEHÄLTERS IN WELCHEM EIN SCHMELZEAUFNAHMERAUM AUSGEBILDET IST**
METHOD OF CASTING MELT BY MEANS OF A MELT CONTAINER IN WHICH A MELT RECEPTION AREA IS FORMED
PROCÉDÉ DE COULAGE DE LA FUSION AU MOYEN D'UN CONTENEUR DE FONDRE DANS LEQUEL UNE ZONE DE RÉCEPTION DE FONDRE EST FORMÉE

(30) Priorität: 13.12.2019 AT 510952019
(43) Veröffentlichungstag der Anmeldung: 19.10.2022
(73) Patentinhaber: Fill Gesellschaft m.b.H., 4942 Gurten (AT)
(72) Erfinder: SIEGLHUBER, Gerhard, 4961 Mühlheim am Inn (AT); SEHRSCHÖN, Harald, 4924 Waldzell (AT); VOITHOFER, Johannes, 4680 Haag am Hausruck (AT)
(74) Vertreter: Burger, Hannes
(86) Internationale Anmeldenummer: PCT/AT2020/060446
(87) Internationale Veröffentlichungsnummer: WO 2021/113892

(56) Entgegenhaltungen:
- EP-A1- 1 428 599
- WO-A1-2019/204845
- JP-A- H1 133 696
- US-B1- 6 332 357

## Beschreibung

Die Erfindung betrifft ein Verfahren zum Gießen von Schmelze mittels eines Schmelzebehälters in welchem ein Schmelzeaufnahmeraum ausgebildet ist.

Die DE 10 2007 011 253 A1 offenbart eine Gießvorrichtung mit einem Schmelzebehälter für metallische Werkstoffe. An einer Unterseite des Schmelzebehälters ist ein Injektor angeordnet, welcher eine Öffnung zum Ausbringen der Schmelze aufweist. Weiters ist eine Verschließvorrichtung ausgebildet, welcher zum Verschließen der Öffnung dient.

Weitere derartige Gießvorrichtungen mit einem Injektor sind aus der EP 3 274 113 B1 und aus der DE 10 2009 004 613 A1 bekannt. Außerdem ist in einer Masterarbeit "Klassifizierung und Charakterisierung von verfahrensbedingten Gussfehlern in einem innovativen Kokillen-Gießverfahren", welche im Februar 2014 an der Montanuniversität Leoben eingereicht wurde eine derartige Gießvorrichtung mit einem Injektor, sowie ein damit durchführbares Gießverfahren offenbart.

Weitere Gießvorrichtungen mit einer Lanze sind aus der JP H11 33696 A, der EP 1 428 599 A1 und der US 6 332 357 B1 bekannt.

Die WO 2019/204845 A1 offenbart eine Niederdruckgießvorrichtung.

Aufgabe der vorliegenden Erfindung war es, die Nachteile des Standes der Technik zu überwinden und ein Verfahren zum Gießen von Schmelze zur Verfügung zu stellen. Der Umfang der vorliegenden Erfindung ist durch den unabhängigen Anspruch 1 definiert, und weitere Ausführungsformen der Erfindung sind in den abhängigen Ansprüchen 2-11 angegeben.

Das erfindungsgemäße Verfahren bringt den Vorteil mit sich, dass die sich bildende Oxidhaut nicht in die Gussform eingebracht wird. Dadurch kann die Qualität des Gusswerkstückes verbessert werden. Weiters bringt das erfindungsgemäße Verfahren den Vorteil mit sich, dass die Oxidhaut nicht in den Ausguss des Schmelzebehälters gelangt, wodurch eine Verunreinigung des Ausgusses des Schmelzebehälters hintangehalten werden kann. Insbesondere kann dadurch erreicht werden, dass der Schmelzebehälter über einen längeren Zeitraum funktionsfähig bleibt, da eine Verunreinigung des Ausgusses die Funktionsfähigkeit des Schmelzebehälters für zukünftige Abgüsse vermindern würde. Darüber hinaus kann durch die erfindungsgemäßen Maßnahmen ein Einfrieren von Oxidhautresten bzw. Schmelzeresten im Ausguss hintangehalten werden. Besonders bei Aluminium oder Aluminiumlegierungen bildet sich an der Oberfläche sehr schnell eine Oxidhaut.

Weiters kann es zweckmäßig sein, wenn zum Befüllen des Schmelzeaufnahmeraumes des Schmelzebehälters, die Lanze derart in einen mit Schmelze gefüllten Schmelztiegel eintaucht, dass die Ausgussöffnung der Lanze während des gesamten Füllvorganges unterhalb des Tiegelfüllstandes liegt. Dies bringt den Vorteil mit sich, dass durch Eintauchen der Lanze in den mit Schmelze gefüllten Schmelztiegel, die Schmelze über die Lanze, welche gleichzeitig als Ausguss fungiert, in den Schmelzeaufnahmeraum des Schmelzebehälters eingebracht werden kann.

In einer ersten Ausführungsvariante kann dabei die Lanze so tief in den Schmelztiegel eingetaucht werden, dass die Schmelze schwerkraftbedingt durch die Wirkung der miteinander kommunizierenden Gefäße vom Schmelztiegel in den Schmelzeaufnahmeraum des Schmelzebehälters eindringt.

In einer alternativen Ausführungsvariante kann im Schmelzeaufnahmeraum des Schmelzebehälters ein Unterdruck aufgebracht werden, wodurch die Schmelze vom Schmelztiegel in den Schmelzeaufnahmeraum hineingezogen wird.

Ferner kann vorgesehen sein, dass unmittelbar vor dem Eintauchen der Lanze in den Schmelztiegel zumindest ein Teil der restlichen im Schmelzeaufnahmeraum des Schmelzebehälters befindlichen Schmelze in den Schmelztiegel abgelassen wird. Dies bringt den Vorteil mit sich, dass die abgelassene Schmelze die im Schmelztiegel befindliche Oxidhaut durchbricht bzw. verdrängt, sodass beim Eintauchen der Lanze in den Schmelztiegel die Oxidhaut von der Lanze weggedrängt ist und damit ein Anhaften der Oxidhaut an der Lanze unterbunden werden kann. Dies bringt einerseits den überraschenden Vorteil mit sich, dass die Qualität der im Schmelzeaufnahmeraum aufgenommenen Schmelze verbessert werden kann. Darüber hinaus kann durch diese Maßnahme vermieden werden, dass die im Schmelztiegel befindliche Oxidhaut die Lanze verstopft. Außerdem bringen diese Maßnahmen den Vorteil mit sich, dass die im Schmelztiegel befindliche Oxidhaut nicht an der Außenseite der Lanze anhaftet, wodurch die Langlebigkeit der Lanze verbessert werden kann.

Darüber hinaus kann vorgesehen sein, dass der Schmelzeaufnahmeraum des Schmelzebehälters eine nicht benetzbare Oberfläche, insbesondere eine keramische Oberfläche, aufweist, an welcher die Oxidhaut der Schmelze nicht anhaftet. Dies bringt den Vorteil mit sich, dass die im Schmelzeaufnahmeraum des Schmelzebehälters befindliche Oxidhaut je nach Füllstand des Schmelzbehälters sich beim Füllvorgang bzw. beim Entleervorgang nach oben bzw. nach unten verschieben kann, ohne dass es dabei zu einer Durchmischung mit Schmelze kommen würde.

Vorteilhaft ist auch eine Ausprägung, gemäß welcher vorgesehen sein kann, dass beim Befüllen des Schmelzebehälters mit Schmelze zwischen 1% und 30%, insbesondere zwischen 5% und 20%, bevorzugt zwischen 10% und 15% mehr an Schmelze in den Schmelzeaufnahmeraum aufgenommen wird, als zum Gießen des Gusswerkstückes benötigt wird. Besonders eine Befüllung in diesem Wertebereich bringt eine überraschend gute Effizienz des Gießverfahrens mit sich. Darüber hinaus kann bei einer Befüllung in diesem Wertebereich das Einfrieren der Schmelze besonders effizient vermieden werden und eine gute Qualität der Schmelze erreicht werden.

Gemäß einer Weiterbildung ist es möglich, dass der Schmelzeaufnahmeraum des Schmelzebehälters in periodischen Abständen und/oder vor dem Stilllegen des Schmelzebehälters zur Gänze entleert wird, und mittels eines Gasstoßes die Oxidhaut aus dem Schmelzeaufnahmeraum ausgeblasen wird. Dies bringt den Vorteil mit sich, dass auch beim Stilllegen des Schmelzebehälters keine Oxidhaut im Schmelzeaufnahmeraum verbleibt bzw. dass der Schmelzeaufnahmeraum in periodischen Abständen gründlich ausgereinigt werden kann.

Ferner kann es zweckmäßig sein, wenn die im Schmelzeaufnahmeraum an der Oberfläche der Schmelze befindliche Oxidhaut in periodischen Abständen und/oder vor dem Stilllegen des Schmelzebehälters abgesaugt wird. Dies bringt den Vorteil mit sich, dass auch beim Stilllegen des Schmelzebehälters keine Oxidhaut im Schmelzeaufnahmeraum verbleibt bzw. dass der Schmelzeaufnahmeraum in periodischen Abständen gründlich ausgereinigt werden kann.

Darüber hinaus kann vorgesehen sein, dass die im Schmelzeaufnahmeraum an der Oberfläche der Schmelze befindliche Oxidhaut in periodischen Abständen und/oder vor dem Stilllegen des Schmelzebehälters über eine im Schmelzebehälter ausgebildete Oxidhautablassöffnung abgelassen wird. Dies bringt den Vorteil mit sich, dass auch beim Stilllegen des Schmelzebehälters keine Oxidhaut im Schmelzeaufnahmeraum verbleibt bzw. dass der Schmelzeaufnahmeraum in periodischen Abständen gründlich ausgereinigt werden kann.

Weiters kann vorgesehen sein, dass der Schmelzeaufnahmeraum derart ausgebildet ist, dass er im zumindest teilweise mit Schmelze gefüllten Zustand gasdicht abgeschlossen ist, wobei ein Gasventil ausgebildet ist, mittels welchem Gas in den Schmelzeaufnahmeraum einleitbar oder aus diesem ausleitbar ist, wobei beim Befüllen des Schmelzebehälters mit Schmelze das Gasventil geöffnet ist, sodass die Schmelze über die Lanze aus dem Schmelztiegel in den Schmelzeaufnahmeraum einströmen kann, und nach dem Schmelzeeinströmvorgang das Gasventil geschlossen wird und anschließend bei geschlossenem Gasventil so viel Schmelze über die Lanze aus dem Schmelzeaufnahmeraum zurück in den Schmelztiegel abgelassen wird, bis sich ein Unterdruck einstellt, welcher ausreichend groß ist, um die verbleibende Schmelze im Schmelzeaufnahmeraum zu halten. Dies bringt den Vorteil mit sich, dass der Schmelzebehälter nicht dazu ausgebildet sein muss, um Unterdruck im Schmelzeaufnahmeraum erzeugen zu können, sondern dass lediglich ein Ventil zum Einbringen von Gas in den Schmelzeaufnahmeraum bzw. zum Ablassen von Gas aus dem Schmelzeaufnahmeraum ausreicht. In einer ersten Ausführungsvariante kann hierbei vorgesehen sein, dass die Schmelze mittels einer Druckleitung, wie etwa der Leitung eines Niederdruckofens, welche mit der Lanze gekoppelt wird, in den Schmelzeaufnahmeraum hineingedrückt wird.

In einer weiteren Ausführungsvariante kann vorgesehen sein, dass der Schmelzebehälter so tief in einen mit Schmelze gefüllten Tiegel eingetaucht wird, dass die Schmelze schwerkraftbedingt durch die kommunizierenden Gefäße über die Lanze in den Schmelztiegel einläuft. Weiters kann vorgesehen sein, dass beim Gießen des zumindest einen Gusswerkstückes die Schmelze aus dem Schmelzebehälter in einem ersten Verfahrensschritt mit einer ersten Einströmgeschwindigkeit in die Gussform eingelassen wird, bis die Ausgussöffnung zumindest teilweise in die in die Gussform eingebrachte Schmelze eintaucht und dass in einem zweiten Verfahrensschritt die Schmelze mit einer zweiten Einströmgeschwindigkeit in die Gussform eingelassen wird, wobei die zweite Einströmgeschwindigkeit größer ist, als die erste Einströmgeschwindigkeit. Dies bringt den Vorteil mit sich, dass die Verwirbelungen beim Einlassen der Schmelze in die Gussform möglichst geringgehalten werden können.

Erfindungsgemäß ist vorgesehen, dass beim Befüllen des Schmelzebehälters mit Schmelze in einem ersten Verfahrensschritt die Lanze derart an der Oberfläche des Schmelztiegels bewegt, insbesondere geschwenkt, wird, dass die sich an der Oberfläche befindliche Oxidhaut aufgerissen wird und in einem zweiten Verfahrensschritt die Lanze im aufgerissenen Bereich der Oxidhaut in die im Schmelztiegel befindliche Schmelze eintaucht. Dies bringt den Vorteil mit sich, dass durch diese Maßnahme die Oxidhaut von der Lanze ferngehalten werden kann, sodass eine Verschmutzung der Lanze durch die Oxidhaut weitestgehend unterbunden werden kann.

Insbesondere kann vorgesehen sein, dass die Oxidhaut mittels der Eintauchhilfe aufgerissen wird.

Als Lanze im Sinne dieses Dokumentes wird ein Ausguss mit einem im Verhältnis zum Schmelzebehälter verengten Querschnitt gesehen. Insbesondere kann vorgesehen sein, dass die Lanze zumindest bereichsweise rohrförmig ausgebildet ist.

Ferner kann vorgesehen sein, dass beim Befüllen des Schmelzebehälters mit Schmelze, so viel mehr an Schmelze in den Schmelzeaufnahmeraum aufgenommen wird, dass beim erneuten Befüllen des Schmelzebehälters mit Schmelze das Niveau der Schmelzeoberfläche der im Schmelzeaufnahmeraum verbleibenden Schmelze oberhalb der Lanze, insbesondere innerhalb des Schmelzeaufnahmeraumes liegt. Dies bringt den Vorteil mit sich, dass die an der Schmelzeoberfläche befindliche Oxidhaut in einem Bereich mit etwa gleichbleibendem Querschnitt verbleibt und somit nicht übermäßig verformt wird. Dadurch wird die Oxidhaut nicht mit der Schmelze vermischt.

Zum besseren Verständnis der Erfindung wird diese anhand der nachfolgenden Figuren näher erläutert.

Es zeigen jeweils in stark vereinfachter, schematischer Darstellung:
- Fig. 1: eine schematische Schnittdarstellung eines ersten Ausführungsbeispiels einer Schmelzetransportvorrichtung mit einem Siphon;
- Fig. 2: einzelne Verfahrensschritte eines erstmaligen Füllvorganges zum Füllen eines Schmelzeaufnahmeraumes mit Schmelze;
- Fig. 3: einzelne Verfahrensschritte eines erneuten Füllvorganges zum Füllen eines Schmelzeaufnahmeraumes mit Schmelze;
- Fig. 4: einzelne Verfahrensschritte eines alternativen Füllvorganges zum Füllen eines Schmelzeaufnahmeraumes mit Schmelze;
- Fig. 5: eine schematische Darstellung eines weiteren alternativen Füllvorganges zum Füllen eines Schmelzeaufnahmeraumes mit Schmelze unter Verwendung eines Niederdruckofens;
- Fig. 6: eine erste Ausführungsvariante einer Ausgussöffnung;
- Fig. 7: eine zweite Ausführungsvariante einer Ausgussöffnung;
- Fig. 8: eine dritte Ausführungsvariante einer Ausgussöffnung;
- Fig. 9: eine vierte Ausführungsvariante einer Ausgussöffnung;
- Fig. 10: ein erstes Ausführungsbeispiel einer Gießvorrichtung;
- Fig. 11: ein zweites Ausführungsbeispiel einer Gießvorrichtung;
- Fig. 12: ein Ausführungsbeispiel eines Schnellverschlusses zum Ankoppeln einer Lanze an einen Schmelzebehälter.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt ein erstes Ausführungsbeispiel einer Schmelzetransportvorrichtung 1, welche zum Transport von Schmelze 2 dient.

Die Schmelzetransportvorrichtung 1 weist einen Schmelzebehälter 3 auf, in welchem ein Schmelzeaufnahmeraum 4 ausgebildet ist, der zur Aufnahme der Schmelze 2 dient. Der Schmelzeaufnahmeraum 4 weist an dessen Innenseite eine Oberfläche 38 auf, welche im gefüllten Zustand des Schmelzeaufnahmeraumes 4 mit der Schmelze 2 in Berührung steht.

Weiters umfasst die Schmelzetransportvorrichtung 1 einen Ausguss 5, welcher mit dem Schmelzebehälter 3 gekoppelt ist. Der Ausguss 5 kann als integraler Bestandteil des Schmelzebehälters 3 ausgebildet sein. Weiters ist es auch denkbar, dass der Ausguss 5 als eigener Bauteil ausgebildet ist, welcher mit dem Schmelzebehälter 3 gekoppelt ist. Der Ausguss 5 weist eine Ausgussöffnung 6 auf, über welche die im Schmelzebehälter 3 aufgenommene Schmelze 2 aus der Schmelzetransportvorrichtung 1 hinaus in eine Gussform strömen kann.

Die Ausgussöffnung 6 kann einen kreisrunden Querschnitt aufweisen. Weiters ist es auch denkbar, dass die Ausgussöffnung 6 einen quadratischen Querschnitt aufweist. Außerdem ist es auch denkbar, dass die Ausgussöffnung 6 einen rechteckigen Querschnitt aufweist, wobei insbesondere eine Längserstreckung der Ausgussöffnung 6, welche normal zur Schnittebene verläuft eine große Erstreckung aufweisen kann. Beispielswiese kann die Längserstreckung der Ausgussöffnung 6 bis zu 2000mm, insbesondere bis zu 500mm betragen. Dies ist insbesondere bei langgezogenen Gusswerkstücken, wie etwa Zylinderblöcken oder Zylinderköpfen vorteilhaft.

Natürlich kann diese längliche Erstreckung der Ausgussöffnung 6 auch bei den sonstigen Ausführungsvarianten vorteilhaft sein.

Weiters ist ein Gasventil 7 ausgebildet, welches mit dem Schmelzeaufnahmeraum 4 strömungsverbunden ist und welches zum Regulieren des Gaseintrags in den ansonsten gasdicht ausgeführten Schmelzeaufnahmeraum 4 ausgebildet ist. Das Gasventil 7 ist oberhalb eines Füllniveaumaximum 8 angeordnet, sodass keine Schmelze 2 in das Gasventil 7 einströmen kann. Das Füllniveaumaximum wird so gewählt, dass, wenn der Schmelzebehälter 3 bis zum Füllniveaumaximum 8 mit Schmelze 2 gefüllt ist, im Schmelzeaufnahmeraum 4 weiterhin ein gasgefüllter Raum verbleibt, in welchem mittels des Gasventiles 7 ein Druck eingestellt werden kann.

Weiters kann ein Druckerfassungsmittel 9 vorgesehen sein, mittels welchem ein Innendruck im Schmelzeaufnahmeraum 4 erfasst werden kann. Somit kann der Gasdruck im Schmelzeaufnahmeraum 4 gezielt durch das Gasventil 7 eingestellt werden.

Wie aus dem Ausführungsbeispiel nach Fig. 1 weiters ersichtlich, kann vorgesehen sein, dass die Schmelzetransportvorrichtung 1 einen Füllstandsensor 10 aufweist, welcher zum Erfassen eines Füllmengenistniveaus 11 dient. Das Füllmengenistniveau 11 kann somit fortlaufend erfasst und mit einem Füllmengensollniveau 12 abgeglichen werden.

Weiters kann eine Wiegezelle 39 ausgebildet sein, mittels welcher das Gewicht und somit der Füllstand des Schmelzeaufnahmeraumes 4 erfasst werden kann.

Wie aus Fig. 1 weiters ersichtlich, kann vorgesehen sein, dass die Schmelzetransportvorrichtung 1 einen Siphon 13 aufweist, welcher ein Reservoir 14 aufweist, das zwischen dem Schmelzeaufnahmeraum 4 und der Ausgussöffnung 6 angeordnet ist. Weiters ist eine Siphonwand 15 ausgebildet, welche derart in das Reservoir 14 hineinragt, dass, wenn das Reservoir 14 bis zu einem Überlaufniveau 17 mit Schmelze gefüllt ist, der Schmelzeaufnahmeraum 4 gasdicht bezüglich einer Schmelzebehälteraußenseite 16 verschlossen ist. Hierbei ist im Ausguss 5 der Siphon 13 so ausgebildet, dass das Reservoir 14 das Überlaufniveau 17 aufweist, wobei die Siphonwand 15 derart ausgebildet ist, dass sie eine Siphonwandunterkante 32 aufweist. Die Siphonwand 15 ragt derart in das Reservoir 14 hinein, dass eine Siphonwandunterkante 32 auf einem tieferen Niveau angeordnet ist, als das Überlaufniveau 17.

In Fig. 1 ist der Schmelzebehälter 3 teilweise mit Schmelze 2 befüllt dargestellt. Wie aus Fig. 1 ersichtlich, ergibt sich durch den beschriebenen Aufbau eine erste Schmelzeoberfläche 18, welche an der Schmelzebehälteraußenseite 16 angeordnet bzw. dieser zugeordnet ist. Weiters ist eine zweite Schmelzeoberfläche 19 ausgebildet, welche im Schmelzeaufnahmeraum 4 des Schmelzebehälters 3 angeordnet ist. Die zweite Schmelzeoberfläche 19 entspricht dem Füllmengenistniveau 11. Auf die erste Schmelzeoberfläche 18 wirkt der Umgebungsdruck des Schmelzebehälters 3. Auf die zweite Schmelzeoberfläche 19 wirkt der Innendruck des Schmelzeaufnahmeraumes 4.

Für den Transport des Schmelzebehälters 3 kann es vorteilhaft sein, wenn, wie in Fig. 1 dargestellt, die erste Schmelzeoberfläche 18 geringfügig unterhalb des Überlaufniveau 17 liegt. Dadurch kann ein Verschütten der Schmelze 2 bestmöglich vermieden werden. Dieser Niveauunterschied kann beispielsweise durch Verringerung des Druckes im Schmelzeaufnahmeraum 4 erreicht werden. Alternativ dazu kann der Schmelzebehälter 3 direkt nach dem Füllen geschüttelt oder geringfügig verkippt werden, um bereits direkt nach dem Füllen des Schmelzebehälters 3 diesen Niveauunterschied zu erreichen. Natürlich ist es auch möglich, dass der Schmelzebehälter 3 manipuliert wird, während das Niveau der ersten Schmelzeoberfläche 18 gleich mit dem Überlaufniveau 17 liegt.

Wie aus Fig. 1 weiters ersichtlich, kann vorgesehen sein, dass der Ausguss 5 in Form einer Lanze 20 ausgebildet ist und dass der Siphon 13 an der Unterseite der Lanze 20 angeordnet ist. In den Darstellungen der Ausführungsbeispiele ist die Lanze 20 zur Verbesserung der Anschaulichkeit im Durchmesser übermäßig groß dargestellt. Insbesondere kann vorgesehen sein, dass die Lanze 20 schlanker als dargestellt ausgebildet ist und daher im Vergleich zu ihrem Durchmesser eine größere Länge aufweist.

Weiters kann natürlich auch vorgesehen sein, dass der Siphon 13 direkt in die Lanze 20 integriert ist. Ein in die Lanze 20 integrierter Siphon 13 kann nach demselben Wirkprinzip wie hier beschrieben arbeiten.

Im Ausführungsbeispiel nach Fig. 1 kann der Siphon 13 einen nach oben offenen Behälter 21 umfassen, welcher mittels Streben 22 mit dem Ausguss 5 gekoppelt ist. In diesem Ausführungsbeispiel definiert eine Oberkante des Behälters 21 gleichzeitig das Überlaufniveau 17. Wird im vorliegenden Ausführungsbeispiel nach Fig. 1 mittels des Gasventiles 7 Gas in den Schmelzeaufnahmeraum 4 eingelassen, so senkt sich die zweite Schmelzeoberfläche 19 ab, wodurch die im Schmelzeaufnahmeraum 4 befindliche Schmelze 2 durch einen Ausgusskanal 23 in das Reservoir 14 läuft, wodurch sich die erste Schmelzeoberfläche 18 anhebt. Die erste Schmelzeoberfläche 18 hebt sich hierbei soweit an, bis die Schmelze 2 über das Überlaufniveau 17 ausläuft.

Weiters kann auch vorgesehen sein, dass der nach oben offene Behälter 21 wechselbar am Ausguss 5 angeordnet ist.

Wie aus Fig. 1 weiters ersichtlich, kann vorgesehen sein, dass Ferner ist es möglich, dass an der Unterseite der Lanze 20a, 20b eine Eintauchhilfe 47 angeordnet ist. Die Eintauchhilfe 47 dient dazu, um beim Eintauchen der Lanze 20a, 20b in den Schmelztiegel 25 die an der Oberfläche des Schmelztiegels 25 befindliche Oxidhaut aufzureißen, sodass die Lanze 20a, 20b zum Befüllen des Schmelzebehälters unter die Schicht der Oxidhaut getaucht werden kann und in weiterer Folge die Oxidhaut beim Befüllen des Schmelzebehälters 3 möglichst nicht in den Schmelzeaufnahmeraum 4 gelangt. Insbesondere kann vorgesehen sein, dass die Eintauchhilfe 47 eine spitze Formgebung aufweist, sodass das Aufreißen der Oxidhaut erleichtert wird.

Weiters kann vorgesehen sein, dass die Unterseite der Lanze 20a, 20b bzw. die Eintauchhilfe 47 derart ausgebildet ist, dass diese keine vorstehenden Flächen aufweisen, sodass beim Herausziehen der Lanze 20a, 20b aus dem Schmelztiegel 25 möglichst keine Oxidhaut an der Lanze 20a, 20b anhaftet. Insbesondere kann vorgesehen sein, dass alle nach oben gerichteten Flächen der Lanze 20a, 20b konisch bzw. schräg nach unten weisend ausgebildet sind, sodass die Oxidhaut beim Herausziehen der Lanze 20a, 20b abgewiesen wird.

In den Figuren 2a bis 2c ist eine weitere und gegebenenfalls für sich eigenständige Ausführungsform der Schmelzetransportvorrichtung 1 gezeigt, wobei wiederum für gleiche Teile gleiche Bezugszeichen bzw. Bauteilbezeichnungen wie in der vorangegangenen Figur 1 verwendet werden. Um unnötige Wiederholungen zu vermeiden, wird auf die detaillierte Beschreibung in der vorangegangenen Figur 1 hingewiesen bzw. Bezug genommen.

In den Figuren 2a bis 2c ist ein möglicher Füllvorgang zum Füllen des Schmelzeaufnahmeraumes 4 mit Schmelze 2 schematisch dargestellt.

Wie aus Fig. 2a ersichtlich, kann vorgesehen sein, dass die Schmelze 2 in einem Schmelztiegel 25 eines Schmelzeofens 24 bereitgestellt wird und dass der Schmelzebehälter 3 oberhalb des Schmelztiegels 25 positioniert wird.

Wie aus Fig. 2b ersichtlich, kann der Schmelzebehälter 3 in einem weiteren Verfahrensschritt in die im Schmelztiegel 25 angeordnete Schmelze 2 zumindest teilweise eintauchen, sodass die Ausgussöffnung 6 unterhalb des Tiegelfüllstandes 27 der Schmelze 2 im Schmelztiegel 25 eintaucht. Wenn nun das Gasventil 7 geöffnet wird bzw. bereits beim Eintauchen geöffnet ist, kann die Schmelze 2 über die Ausgussöffnung 6 in den Schmelzeaufnahmeraum 4 des Schmelzebehälters 3 einströmen. Diese Position des Schmelzebehälters 3 kann auch als Befüllposition 26 bezeichnet werden.

Wenn das aus dem Schmelzeaufnahmeraum 4 ausströmende Gas das Gasventil 7 drucklos passieren kann, so wird sich im gefüllten Zustand des Schmelzebehälters 3 das Füllmengenistniveau 11 an den Ofenfüllstand 27 anpassen. Beim anschließenden Schließen des Gasventiles 7 und Anheben des Schmelzebehälters 3 wird sich das Füllmengenistniveau 11 absenken, bis der Unterdruck im Schmelzeaufnahmeraum 4 ausreichend groß ist, um die Schmelze 2 durch den Druckunterschied zwischen dem Innenraumdruck im Schmelzeaufnahmeraum 4 und dem Umgebungsdruck auf gleichem Niveau zu halten.

Wenn das Füllmengensollniveau 12 im Schmelzeaufnahmeraum 4 erreicht ist, kann das Gasventil 7 geschlossen werden und der Schmelzebehälter 3, wie in Fig. 2c ersichtlich, wieder angehoben werden.

Hierbei strömt beim Anheben des Schmelzebehälters 3 so viel Schmelze 2 aus dem Schmelzeaufnahmeraum 4 zurück in den Schmelztiegel 25, bis sich im Schmelzeaufnahmeraum 4 ein gegenüber der Umgebung verminderter Druck einstellt, welcher die Schmelze im Schmelzeaufnahmeraum 4 hält.

In einer Weiterbildung kann vorgesehen sein, dass anschließend durch Öffnen des Gasventiles 7 weiter Schmelze 2 aus dem Schmelzeaufnahmeraum 4 abgelassen wird, bis ein gewünschter Füllstand an Schmelze 2 im Schmelzeaufnahmeraum 4 erreicht ist. Der gewünschte Füllstand an Schmelze 2 kann hierbei so gewählt werden

Dieser gewünschte Füllstand an Schmelze 2 im Schmelzeaufnahmeraum 4 wird hierbei so gewählt, dass nach dem Gießen des Gusswerkstückes oder der Gusswerkstücke noch ein Rest an Schmelze 2 im Schmelzeaufnahmeraum 4 verbleibt.

In einem anschließenden Verfahrensschritt kann der Schmelzebehälter 3 zu seiner Gießposition transportiert werden.

In den Figuren 3a bis 3c ist eine weitere und gegebenenfalls für sich eigenständige Ausführungsform der Schmelzetransportvorrichtung 1 gezeigt, wobei wiederum für gleiche Teile gleiche Bezugszeichen bzw. Bauteilbezeichnungen wie in den vorangegangenen Figuren 1 und 2 verwendet werden. Um unnötige Wiederholungen zu vermeiden, wird auf die detaillierte Beschreibung in den vorangegangenen Figuren 1 und 2 hingewiesen bzw. Bezug genommen.

In den Figuren 3a bis 3c ist ein möglicher Füllvorgang zum erneuten bzw. widerholten Füllen des Schmelzeaufnahmeraumes 4 mit Schmelze 2 schematisch dargestellt.

Wie aus Fig. 3a ersichtlich, kann vorgesehen sein, dass sich unmittelbar vor dem erneuten Befüllen des Schmelzebehälters 3 ein Rest an Schmelze 2, welcher eine sich an der Schmelzeoberfläche 19 gebildete Oxidhaut aufweist, im Schmelzeaufnahmeraum 4 des Schmelzebehälters 3 befindet. Mit anderen Worten ausgedrückt wurde beim vorhergehenden Gießvorgang die Schmelze 2 nicht zur Gänze ausgegossen. Natürlich können auch mehrere Gusswerkstücke abgegossen worden sein, wobei beim Abgießen des letzten Gusswerkstückes nicht die gesamte im Schmelzeaufnahmeraum 4 des Schmelzebehälters 3 befindliche Schmelze 2 verbraucht wurde.

In der Fig. 3a ist diese Situation nicht explizit dargestellt, jedoch ist es möglich, dass vor dem Eintauchen des Schmelzebehälters 3 in den Schmelztiegel 25 zumindest ein Teil der sich noch im Schmelzeaufnahmeraum 4 des Schmelzebehälters 3 befindliche Schmelze 2 abgelassen wird, sodass dieser Schmelzestrahl die Oxidhaut der Schmelze 2 im Schmelztiegel 25 aufbricht und verdrängt.

In den Figuren 4a und 4b ist eine weitere und gegebenenfalls für sich eigenständige Ausführungsform der Schmelzetransportvorrichtung 1 gezeigt, wobei wiederum für gleiche Teile gleiche Bezugszeichen bzw. Bauteilbezeichnungen wie in den vorangegangenen Figuren 1 bis 2 verwendet werden. Um unnötige Wiederholungen zu vermeiden, wird auf die detaillierte Beschreibung in den vorangegangenen Figuren 1 bis 2 hingewiesen bzw. Bezug genommen.

In den Fig. 4a und 4b ist ein alternatives Verfahren zum Befüllen des Schmelzeaufnahmeraumes 4 mit Schmelze 2 dargestellt.

Wie aus den Fig. 4a und 4b ersichtlich, kann vorgesehen sein, dass der Schmelzebehälter 3 nur so weit in den Schmelztiegel 25 eintaucht, dass die Ausgussöffnung 6 unterhalb des Tiegelfüllstandes 27 liegt.

Um nun das Füllmengensollniveau 12 im Schmelzeaufnahmeraum 4 zu erreichen, kann mittels einer Vakuumpumpe 28 der Schmelzeaufnahmeraum 4 evakuiert werden, wodurch die Schmelze 2 in den Schmelzeaufnahmeraum 4 eingezogen wird. Anschließend kann das Gasventil 7 geschlossen werden, um im Schmelzeaufnahmeraum 4 das Füllmengenistniveau 11 beim Transport der Schmelzetransportvorrichtung 1 auf konstantem Niveau zu halten.

Da der Schmelzeaufnahmeraum 4 vor dem Anheben des Schmelzebehälter 3, wie es in Fig. 4b dargestellt ist, bereits durch die Vakuumpumpe 28 evakuiert ist, wird sich beim Anheben das Füllmengenistniveau 11 im Schmelzeaufnahmeraum 4 nur geringfügig absenken.

In der Figur 5 ist eine weitere und gegebenenfalls für sich eigenständige Ausführungsform der Schmelzetransportvorrichtung 1 gezeigt, wobei wiederum für gleiche Teile gleiche Bezugszeichen bzw. Bauteilbezeichnungen wie in den vorangegangenen Figuren 1 bis 4 verwendet werden. Um unnötige Wiederholungen zu vermeiden, wird auf die detaillierte Beschreibung in den vorangegangenen Figuren 1 bis 4 hingewiesen bzw. Bezug genommen.

Wie aus Fig. 5 ersichtlich, kann vorgesehen sein, dass die Schmelzetransportvorrichtung 1 mittels einem dem Fachmann bekannten Niederdruckofen 33 befüllt wird. Hierbei kann ein Steigrohr 34, welches in den Schmelztiegel 25 des Niederdruckofens 33 ragt, direkt mit der Ausgussöffnung 6 gekoppelt werden, um eine Strömungsverbindung zwischen dem Steigrohr 34 und dem Schmelzeaufnahmeraum 4 herzustellen. Wenn nun beim Befüllvorgang das Gasventil 7 geöffnet wird, kann durch die Funktion des Niederdruckofens 33 die Schmelze 2 im Steigrohr 34 nach oben gedrückt werden, bis der Schmelzeaufnahmeraum 4 bis zu seinem Füllmengensollniveau 12 mit Schmelze 2 gefüllt ist.

Bei einer derartigen Ausführungsvariante kann außerdem vorgesehen sein, dass das Steigrohr 34 des Niederdruckofen 33 und der Ausguss 5 mittels einer Kupplung 31 miteinander gekoppelt werden.

In den In der Figuren 6 bis 9 ist jeweils eine weitere und gegebenenfalls für sich eigenständige Ausführungsform des Siphons 13 gezeigt, wobei wiederum für gleiche Teile gleiche Bezugszeichen bzw. Bauteilbezeichnungen wie in den vorangegangenen Figuren 1 bis 5 verwendet werden. Um unnötige Wiederholungen zu vermeiden, wird auf die detaillierte Beschreibung in den vorangegangenen Figuren 1 bis 5 hingewiesen bzw. Bezug genommen.

Wie aus den Fig. 6 bis 9 ersichtlich, kann vorgesehen sein, dass der Siphon 13 rohrförmig ausgebildet ist. In den Fig. 6 bis 9 sind verschiedene Ausführungsmöglichkeiten der Ausgussöffnung 6 dargestellt.

Im Ausführungsbeispiel nach Fig. 6 ist die Ausgussöffnung 6 rund. Eine derartige Form der Ausgussöffnung 6 ergibt sich, wenn das Rohr, welches den Siphon 13 bildet, normal zur Rohrmittelachse abgeschnitten wird.

Im Ausführungsbeispiel nach Fig. 7 ist vorgesehen, dass an der Ausgussöffnung 6 eine Abtropfnase 35 ausgebildet ist. Die Abtropfnase 35 dient dazu, um beim Gießen eines Gusswerkstückes die Oxidanhaftung an der Ausgussöffnung 6 möglichst gering zu halten. Im Ausführungsbeispiel nach Fig. 7 ist die Ausgussöffnung 6 ebenfalls, wie im Ausführungsbeispiel nach Fig. 6, im rechten Winkel zur Rohrmittelachse angeordnet. Das Rohr ist in dem Ausführungsbeispiel nach Fig. 6 und Fig. 7 im Bereich der Ausgussöffnung 6 bei vertikaler Lage der Lanze 20 leicht nach unten geneigt ausgebildet, wobei ein Rohrendwinkel 36 in einem Winkel kleiner als 90° ausgebildet ist.

Im Ausführungsbeispiel nach Fig. 8 ist das Rohr im Bereich der Ausgussöffnung 6 schräg geschnitten, sodass die Ausgussöffnung 6 oval ausgebildet ist.

Wie aus Fig. 9 ersichtlich, kann vorgesehen sein, dass die Ausgussöffnung 6 fächerfömig ausgebildet ist und somit eine größere Erstreckung in dessen Breite als die Erstreckung in dessen Höhe aufweist. Eine derart ausgebildete Ausgussöffnung 6 eignet sich besonders gut zum Gießen von breiten Gusswerkstücken.

In der Fig. 10 ist eine weitere und gegebenenfalls für sich eigenständige Ausführungsform der Gießvorrichtung 37 gezeigt, wobei wiederum für gleiche Teile gleiche Bezugszeichen bzw. Bauteilbezeichnungen wie in den vorangegangenen Figuren 1 bis 9 verwendet werden. Um unnötige Wiederholungen zu vermeiden, wird auf die detaillierte Beschreibung in den vorangegangenen Figuren 1 bis 9 hingewiesen bzw. Bezug genommen.

Fig. 10 zeigt ein erstes Ausführungsbeispiel einer Gießvorrichtung 37 zum Gießen von Gusswerkstücken. Wie aus Fig. 10 ersichtlich, kann vorgesehen sein, dass die Schmelzetransportvorrichtung 1 einen ersten Schmelzebehälter 3a und einen zweiten Schmelzebehälter 3b aufweist. Der erste Schmelzebehälter 3a weist einen ersten Schmelzeaufnahmeraum 4a und einen ersten Ausguss 5a in Form einer am ersten Schmelzebehälter 3a unten liegenden Lanze 20a auf. Der Ausguss 5a weist eine Ausgussöffnung 6a auf.

Wie aus Fig. 10 weiters ersichtlich, kann vorgesehen sein, dass der zweite Schmelzebehälter 3b baugleich zum ersten Schmelzebehälter 3a ausgebildet sein kann.

Der zweite Schmelzebehälter 3b weist einen zweiten Schmelzeaufnahmeraum 4b und einen zweiten Ausguss 5b in Form einer am zweiten Schmelzebehälter 3b unten liegenden Lanze 20b auf. Der Ausguss 5b weist eine Ausgussöffnung 6b auf.

Die Schmelzetransportvorrichtung 1 kann derart ausgebildet sein, dass beide Schmelzebehälter 3a, 3b gleichzeitig und synchron zueinander bewegt werden können. Insbesondere kann vorgesehen sein, dass beide Schmelzebehälter 3a, 3b mittels gemeinsamer Antriebsvorrichtungen gemeinsam bewegt werden. Dadurch kann der Aufbau der Schmelzetransportvorrichtung 1 möglichst einfach gehalten werden.

Die Gießvorrichtung 37 umfasst darüber hinaus eine Gussform 29, welche einen Formhohlraum 30 aufweist. Insbesondere ist eine erste Gussform 29a dem ersten Schmelzebehälter 3a zugeordnet und eine zweite Gussform 29b dem zweiten Schmelzebehälter 3b zugeordnet. Mittels der in Fig. 10 gezeigten Gießvorrichtung 37 können mit nur einer Schmelzetransportvorrichtung 1 zwei Gusswerkstücke abgegossen werden. Hierbei kann der Aufbau bzw. die Steuerung der Schmelzetransportvorrichtung 1 möglichst einfach gehalten werden.

Wie aus Fig. 10 weiters ersichtlich, kann vorgesehen sein, dass eine Schwenkvorrichtung 40 ausgebildet ist, welche eine Schwenklagerung 41 aufweist, mittels welcher die Schmelzebehälter 3a, 3b um eine horizontale Drehachse 42 schwenkbar sind. Wie aus Fig. 10 ersichtlich, kann vorgesehen sein, dass jeder der Schmelzebehälter 3a, 3b einen eigenen Schwenkantrieb 43 aufweist. Die beiden Schmelzebehälter 3a, 3b können somit einzeln und unabhängig voneinander verschwenkt werden.

Weiters kann vorgesehen sein, dass die Gussform 29 ebenfalls um eine horizontale Achse verschwenkt werden kann. Somit können die Gussform 29 und der Schmelzebehälter 3 gleichzeitig verschwenkt werden.

Wie aus Fig. 10 weiters ersichtlich, kann vorgesehen sein, dass eine Abstandverstellvorrichtung 44 ausgebildet ist, mittels welcher ein Abstand 45 der Lanze 20a des ersten Schmelzebehälters 3a und der Lanze 20b des zweiten Schmelzebehälters 3b zueinander verstellt werden kann.

Die Abstandverstellvorrichtung 44 kann, wie aus Fig. 10 ersichtlich, beispielsweise in Form einer Linearverstellvorrichtung ausgebildet sein.

In einer weiteren Ausführungsform ist es auch denkbar, dass die Abstandverstellvorrichtung 44 beispielsweise in Form eines Befestigungsarmes zur Aufnahme des Schmelzebehälters 3a, 3b ausgebildet ist, wobei durch Verschwenken des Befestigungsarmes und somit des Schmelzebehälters 3a, 3b um eine vertikale Achse eine Veränderung des Abstandes 45 erreicht werden kann.

In der Fig. 11 ist eine weitere und gegebenenfalls für sich eigenständige Ausführungsform der Gießvorrichtung 37 gezeigt, wobei wiederum für gleiche Teile gleiche Bezugszeichen bzw. Bauteilbezeichnungen wie in den vorangegangenen Figuren 1 bis 10 verwendet werden. Um unnötige Wiederholungen zu vermeiden, wird auf die detaillierte Beschreibung in den vorangegangenen Figuren 1 bis 10 hingewiesen bzw. Bezug genommen. Insbesondere weist die in Fig. 11 dargestellte Gießvorrichtung 37 einen ähnlichen Aufbau zur in Fig. 10 dargestellten Gießvorrichtung 37 auf.

Wie aus Fig. 11 ersichtlich, kann vorgesehen sein, dass beide Schmelzebehälter 3a, 3b an einer gemeinsamen Aufnahme angeordnet sind, wobei die Schwenklagerung 41 derart ausgebildet ist, dass beide Schmelzebehälter 3a, 3b gleichzeitig mittels des einen Schwenkantriebes 43 um die horizontale Drehachse 42 schwenkbar sind.

In der Fig. 12 ist eine weitere und gegebenenfalls für sich eigenständige Ausführungsform der Gießvorrichtung 37 gezeigt, wobei wiederum für gleiche Teile gleiche Bezugszeichen bzw.

Bauteilbezeichnungen wie in den vorangegangenen Figuren 1 bis 11 verwendet werden. Um unnötige Wiederholungen zu vermeiden, wird auf die detaillierte Beschreibung in den vorangegangenen Figuren 1 bis 11 hingewiesen bzw. Bezug genommen.

Wie aus Fig. 12 ersichtlich, kann vorgesehen sein, dass die Lanze 20 mittels eines Schnellverschlusses 46, insbesondere mittels eines Bajonettverschlusses, mit dem Schmelzebehälter 3 gekoppelt ist. Im vorliegenden Ausführungsbeispiel nach Fig. 12 ist im Schmelzebehälter 3 ein Formelement ausgebildet, wobei an der Lanze 20 eine mit dem Formelement korrespondierende Ausnehmung ausgebildet ist. Wenn die Lanze 20 auf den Schmelzebehälter 3 aufgesteckt wird und um einen gewissen Winkel verdreht wird, kann mittels des Schnellverschlusses 46 eine Arretierung der Lanze 20 am Schmelzebehälter 3 erreicht werden.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

**Bezugszeichenaufstellung**

| | | | |
|---|---|---|---|
| 1 | Schmelzetransportvorrichtung | 31 | Kupplung |
| 2 | Schmelze | 32 | Siphonwandunterkante |
| 3 | Schmelzebehälter | 33 | Niederdruckofen |
| 4 | Schmelzeaufnahmeraum | 34 | Steigrohr |
| 5 | Ausguss | 35 | Abtropfnase |
| 6 | Ausgussöffnung | 36 | Rohrendwinkel |
| 7 | Gasventil | 37 | Gießvorrichtung |
| 8 | Füllniveaumaximum | 38 | Oberfläche Schmelzeaufnahmeraum |
| 9 | Druckerfassungsmittel | | |
| 10 | Füllstandsensor | 39 | Wiegezelle |
| 11 | Füllmengenistniveau | 40 | Schwenkvorrichtung |
| 12 | Füllmengensollniveau | 41 | Schwenklagerung |
| 13 | Siphon | 42 | horizontale Drehachse |
| 14 | Reservoir | 43 | Schwenkantrieb |
| 15 | Siphonwand | 44 | Abstandverstellvorrichtung |
| 16 | Schmelzebehälteraußenseite | 45 | Abstand |
| 17 | Überlaufniveau | 46 | Schnellverschluss |
| 18 | erste Schmelzeoberfläche | 47 | Eintauchhilfe |
| 19 | zweite Schmelzeoberfläche | | |
| 20 | Lanze | | |
| 21 | Behälter | | |
| 22 | Strebe | | |
| 23 | Ausgusskanal | | |
| 24 | Schmelzeofen | | |
| 25 | Schmelztiegel | | |
| 26 | Befüllposition | | |
| 27 | Tiegelfüllstand | | |
| 28 | Vakuumpumpe | | |
| 29 | Gussform | | |
| 30 | Formhohlraum | | |

## Patentansprüche

1. Verfahren zum Gießen von Schmelze (2) mittels eines Schmelzebehälters (3) in welchem ein Schmelzeaufnahmeraum (4) ausgebildet ist, wobei der Schmelzebehälter (3) einen Ausguss (5) in Form einer am Schmelzebehälter (3) untenliegenden Lanze (20) aufweist, wobei das Verfahren folgende Verfahrensschritte umfasst:
- Befüllen des Schmelzebehälters (3) mit Schmelze (2), wobei die Schmelze (2) über eine Ausgussöffnung (6) der Lanze (20) aus einem Schmelztiegel (25) in den Schmelzeaufnahmeraum (4) des Schmelzebehälters (3) eingebracht wird,
- Gießen zumindest eines Gusswerkstückes mit Schmelze (2) aus dem Schmelzebehälter (3), wobei die im Schmelzeaufnahmeraum (4) aufgenommene Schmelze (2) über die Ausgussöffnung (6) der Lanze (20) in eine Gussform (29) eingebracht wird,
- Erneutes befüllen des Schmelzebehälters (3) mit Schmelze (2),
**dadurch gekennzeichnet, dass**
beim Befüllen des Schmelzebehälters (3) mit Schmelze (2) so viel mehr an Schmelze (2) in den Schmelzeaufnahmeraum (4) aufgenommen wird, als beim Gießen des Gusswerkstückes benötigt wird, dass sich unmittelbar vor dem erneuten Befüllen des Schmelzebehälters (3) ein Rest an Schmelze (2), welcher eine sich an der Schmelzeoberfläche (19) gebildete Oxidhaut aufweist, im Schmelzeaufnahmeraum (4) des Schmelzebehälters (3) befindet, wobei das Niveau der Schmelzeoberfläche (19) der im Schmelzeaufnahmeraum (4) verbleibenden Schmelze oberhalb der Lanze (20) innerhalb des Schmelzeaufnahmeraumes (4) liegt.

2. Verfahren nach Anspruch 1, wobei zum Befüllen des
Schmelzeaufnahmeraumes (4) des Schmelzebehälters (3), die Lanze (20) derart in einen mit Schmelze (2) gefüllten Schmelztiegel (25) eintaucht, dass die Ausgussöffnung (6) der Lanze (20) während des gesamten Füllvorganges unterhalb des Tiegelfüllstandes (27) liegt.

3. Verfahren nach Anspruch 2, wobei unmittelbar vor dem
Eintauchen der Lanze (20) in den Schmelztiegel (25) zumindest ein Teil der restlichen im Schmelzeaufnahmeraum (4) des Schmelzebehälters (3) befindlichen Schmelze (2) in den Schmelztiegel (25) abgelassen wird.

4. Verfahren nach einem der vorhergehenden Ansprüche, wobei der Schmelzeaufnahmeraum (4) des Schmelzebehälters (3) eine nicht benetzbare Oberfläche (38), insbesondere eine keramische Oberfläche (38), aufweist, an welcher die Oxidhaut der Schmelze (2) nicht anhaftet.

5. Verfahren nach einem der vorhergehenden Ansprüche, wobei beim Befüllen des Schmelzebehälters (3) mit Schmelze (2) zwischen 1% und 30%, insbesondere zwischen 5% und 20%, bevorzugt zwischen 10% und 15% mehr an Schmelze (2) in den Schmelzeaufnahmeraum (4) aufgenommen wird, als zum Gießen des Gusswerkstückes benötigt wird.

6. Verfahren nach einem der Ansprüche 1 bis 3 und 5, wobei der Schmelzeaufnahmeraum (4) des Schmelzebehälters (3) in periodischen Abständen und/oder vor dem Stilllegen des Schmelzebehälters (3) zur Gänze entleert wird, und mittels eines Gasstoßes die Oxidhaut aus dem Schmelzeaufnahmeraum (4) ausgeblasen wird.

7. Verfahren nach einem der Ansprüche 1 bis 3 und 5 bis 6, wobei die im Schmelzeaufnahmeraum (4) an der Oberfläche der Schmelze (2) befindliche Oxidhaut in periodischen Abständen und/oder vor dem Stilllegen des Schmelzebehälters (3) abgesaugt wird.

8. Verfahren nach einem der Ansprüche 1 bis 3 und 5 bis 7, wobei die im Schmelzeaufnahmeraum (4) an der Oberfläche der Schmelze (2) befindliche Oxidhaut in periodischen Abständen und/oder vor dem Stilllegen des Schmelzebehälters (3) entfernt, insbesondere über eine im Schmelzebehälter (3) ausgebildete Oxidhautablassöffnung abgelassen wird.

9. Verfahren nach einem der vorhergehenden Ansprüche, wobei der Schmelzeaufnahmeraum (4) derart ausgebildet ist, dass er im zumindest teilweise mit Schmelze (2) gefüllten Zustand gasdicht abgeschlossen ist, wobei ein Gasventil (7) ausgebildet ist, mittels welchem Gas in den Schmelzeaufnahmeraum (4) einleitbar oder aus diesem ausleitbar ist, wobei beim Befüllen des Schmelzebehälters (3) mit Schmelze (2) das Gasventil (7) geöffnet ist, sodass die Schmelze (2) über die Lanze (20) aus dem Schmelztiegel (25) in den Schmelzeaufnahmeraum (4) einströmen kann, und nach dem Schmelzeeinströmvorgang das Gasventil (7) geschlossen wird und anschließend bei geschlossenem Gasventil (7) so viel Schmelze (2) über die Lanze (20) aus dem Schmelzeaufnahmeraum (4) zurück in den Schmelztiegel (25) abgelassen wird, bis sich ein Unterdruck einstellt, welcher ausreichend groß ist, um die verbleibende Schmelze (2) im Schmelzeaufnahmeraum (4) zu halten.

10. Verfahren nach einem der vorhergehenden Ansprüche, wobei beim Gießen des zumindest einen Gusswerkstückes die Schmelze (2) aus dem Schmelzebehälter (3a, 3b) in einem ersten Verfahrensschritt mit einer ersten Einströmgeschwindigkeit in die Gussform (29a, 29b) eingelassen wird, bis die Ausgussöffnung (6) zumindest teilweise in die in die Gussform (29a, 29b) eingebrachte Schmelze (2) eintaucht und dass in einem zweiten Verfahrensschritt die Schmelze (2) mit einer zweiten Einströmgeschwindigkeit in die Gussform (29a, 29b) eingelassen wird, wobei die zweite Einströmgeschwindigkeit größer ist, als die erste Einströmgeschwindigkeit.

11. Verfahren nach einem der vorhergehenden Ansprüche, wobei beim Befüllen des Schmelzebehälters (3a, 3b) mit Schmelze (2) in einem ersten Verfahrensschritt die Lanze (20) derart an der Oberfläche des Schmelztiegels (25) bewegt, insbesondere geschwenkt, wird, dass die sich an der Oberfläche befindliche Oxidhaut aufgerissen wird und in einem zweiten Verfahrensschritt die Lanze (20) im aufgerissenen Bereich der Oxidhaut in die im Schmelztiegel (25) befindliche Schmelze eintaucht.

## Claims

1. A method for casting a melt (2) by means of a melt container (3) in which a melt receiving space (4) is formed, wherein the melt container (3) has a spout (5) in the form of a lance (20) located on the bottom on the melt container (3), wherein the method comprises the following method steps:
- filling the melt container (3) with melt (2), wherein the melt (2) is introduced into the melt receiving space (4) of the melt container (3) out of a crucible (25) by means of a spout orifice (6) of the lance (20);
- casting at least one cast workpiece with melt (2) from the melt container (3), wherein the melt (2) received in the melt receiving space (4) is introduced into a mold (29) via the spout orifice (6) of the lance (20);
- filling the melt container (2) with melt (3) again,
**characterized in that**
during the filling of the melt container (3) with melt (2), so much more melt (2) is received in the melt receiving space (4) than is required for casting the cast workpiece, that directly before the renewed filling of the melt container (3), a remainder of melt (2), which has an oxide skin formed at the melt surface (19), is present in the melt receiving space (4) of the melt container (3), wherein the level of the melt surface (19) of the melt remaining in the melt receiving space (4) lies above the lance (20) inside the melt receiving space (4).

2. The method according to claim 1, wherein for filling the melt receiving space (4) of the melt container (3), the lance (20) is immersed in a crucible (25) filled with melt (2) such that the spout orifice (6) of the lance (20) lies below the crucible fill level (27) during the entire filling operation.

3. The method according to claim 2, wherein directly before immersing the lance (20) in the crucible (25), at least a part of the melt (2) remaining in the melt receiving space (4) of the melt container (3) is discharged into the crucible (25).

4. The method according to one of the preceding claims, wherein the melt receiving space (4) of the melt container (3) has a non-wettable surface (38), in particular a ceramic surface (38), to which the oxide skin of the melt (2) does not adhere.

5. The method according to one of the preceding claims, wherein while filling the melt container (3) with melt (2), between 1% and 30%, in particular between 5% and 20%, preferably between 10% and 15%, more melt (2) is received in the melt receiving space (4) than is required for casting the cast workpiece.

6. The method according to one of claims 1 to 3 and 5, wherein the melt receiving space (4) of the melt container (3) is emptied completely in periodic intervals and/or before shutting down the melt container (3), and the oxide skin is blown out of the melt receiving space (4) by means of a gas blast.

7. The method according to one of claims 1 to 3 and 5 to 6, wherein the oxide skin present in the melt receiving space (4) at the surface of the melt (2) is sucked off in periodic intervals and/or before shutting the melt container (3) down.

8. The method according to one of claims 1 to 3 and 5 to 7, wherein the oxide skin present in the melt receiving space (4) at the surface of the melt (2) is removed, in particular discharged in periodic intervals and/or before shutting the melt container (3) down by means of an oxide skin discharge orifice formed in the melt container (3).

9. The method according to one of the preceding claims, wherein the melt receiving space (4) is configured such that when it is at least partially filled with melt (2), it is closed off in a gas-tight manner, wherein a gas valve (7) is formed, by means of which gas can be fed into or removed from the melt receiving space (4), wherein the gas valve (7) is opened while the melt container (3) is being filled with melt (2), so that the melt (2) can flow out of the crucible (25) and into the melt receiving space (4) via the lance (20), and the gas valve (7) is closed after the melt (2) has flown in, and subsequently, while the gas valve (7) is closed, melt (2) is discharged from the melt receiving space (4) back into the crucible (25) via the lance (20) until a vacuum is generated that is sufficient to keep the remaining melt (2) in the melt receiving space (4).

10. The method according to one of the preceding claims, wherein, when casting the at least one cast workpiece, the melt (2) is admitted, in a first method step, from the melt container (3a, 3b) into the mold (29a, 29b) at a first inflow speed until the spout orifice (6) is immersed at least partially in the melt (2) introduced into the mold (29a, 29b), and that in a second method step, the melt (2) is admitted into the mold (29a, 29b) at a second inflow speed, wherein the second inflow speed is greater than the first inflow speed.

11. The method according to one of the preceding claims, wherein, while filling the melt container (3a, 3b) with melt (2), in a first method step, the lance (20) is moved, in particular pivoted, at the surface of the crucible (25) such that the oxide skin at the surface is torn open, and in a second method step, the lance (20) is immersed in the melt present in the crucible (25) in the torn region of the oxide skin.

## Revendications

1. Procédé de coulage d'une fonte (2) au moyen d'un récipient de fonte (3) dans lequel un espace de logement de fonte (4) est aménagé, dans lequel le récipient de fonte (3) comprend un bec verseur (5) sous la forme d'une lance (20) située en dessous sur le récipient de fonte (3), dans lequel le procédé comprend les étapes suivantes :
- remplissage du récipient de fonte (3) avec de la fonte (2), dans lequel la fonte (2) est introduite par l'intermédiaire d'une ouverture de déversement (6) de la lance (20), d'un creuset de fusion (25) vers l'espace de logement de fonte (4) du récipient de fonte (3) ;
- coulage d'au moins une pièce coulée avec de la fonte (2) provenant du récipient de fonte (3), dans lequel la fonte (2) logée dans l'espace de logement de fonte (4) est introduite dans un moule de coulée (29) par l'intermédiaire de l'ouverture de déversement (6) de la lance (20) ;
- nouveau remplissage du récipient de fonte (3) avec de la fonte (2),
**caractérisé en ce que**
lors du remplissage du récipient de fonte (3) avec de la fonte (2), autant de fonte (2) est logée dans l'espace de logement de fonte (4) qu'il est nécessaire lors du coulage de la pièce coulée, de sorte que, immédiatement avant le nouveau remplissage du récipient de fonte (3), un résidu de fonte (2), qui présente une pellicule d'oxyde formée à la surface de la fonte (19), se trouve dans l'espace de logement (4) du récipient de fonte (3), dans lequel le niveau de la surface de fonte (19) de la fonte restant dans l'espace de logement de fonte (4) se trouve au-dessus de la lance (20) à l'intérieur de l'espace de logement de fonte (4).

2. Procédé selon la revendication 1, dans lequel, pour le remplissage de l'espace de logement de fonte (4) du récipient de fonte (3), la lance (20) plonge dans un creuset de fusion (25) rempli de fonte (2) de sorte que l'ouverture de déversement (6) de la lance (20) se trouve en dessous du niveau de remplissage du creuset (27) pendant tout le processus de remplissage.

3. Procédé selon la revendication 2, dans lequel, immédiatement avant l'immersion de la lance (20) dans le creuset de fusion (25), au moins une partie de la fonte (2) résiduelle se trouvant dans l'espace de logement de fonte (4) du récipient de fonte (3) est évacuée vers le creuset de fusion (25).

4. Procédé selon l'une des revendications précédentes, dans lequel l'espace de logement de fonte (4) du récipient de fonte (3) présente une surface non mouillable (38), plus particulièrement une surface de céramique (38), à laquelle la pellicule d'oxyde de la fonte (2) n'adhère pas.

5. Procédé selon l'une des revendications précédentes, dans lequel, lors du remplissage du récipient de fonte (3) avec de la fonte (2), entre 1 % et 30 %, plus particulièrement entre 5 % et 20 %, de préférence entre 10 % et 15 % de plus de fonte (2) est logée dans l'espace de logement de fonte (4) qu'il est nécessaire pour le coulage de la pièce coulée.

6. Procédé selon l'une des revendications 1 à 3 et 5, dans lequel l'espace de logement de fonte (4) du récipient de fonte (3) est vidée entièrement à des intervalles périodiques et/ou avant l'immobilisation du récipient de fonte (3) et la pellicule d'oxyde est soufflée hors de l'espace de logement de fonte (4) au moyen d'un jet de gaz.

7. Procédé selon l'une des revendications 1 à 3 et 5 à 6, dans lequel la pellicule d'oxyde se trouvant dans l'espace de logement de fonte (4) à la surface de la fonte (2) est aspirée à des intervalles périodiques et/ou avant l'immobilisation du récipient de fonte (3).

8. Procédé selon l'une des revendications 1 à 3 et 5 à 7, dans lequel la pellicule d'oxyde se trouvant dans l'espace de logement de fonte (4) à la surface de la fonte (2) est éliminée à des intervalles périodiques et/ou avant l'immobilisation du récipient de fonte (3), plus particulièrement est évacuée par l'intermédiaire d'une ouverture d'évacuation de la pellicule d'oxyde réalisée dans le récipient de fonte (3).

9. Procédé selon l'une des revendications précédentes, dans lequel l'espace de logement de fonte (4) est conçu de sorte qu'il est fermé de manière étanche aux gaz lorsqu'il est rempli au moins partiellement de fonte (2), dans lequel une soupape de gaz (7) est prévue, au moyen de laquelle du gaz peut être introduit dans l'espace de logement de fonte (4) ou évacué hors de celui-ci, dans lequel, lors du remplissage du récipient de fonte (3) avec de la fonte (2), la soupape de gaz (7) est ouverte, de sorte que la fonte (2) puisse entrer, par l'intermédiaire de la lance (20), hors du creuset de fusion (25) vers l'espace de logement de fonte (4) et, après le processus d'entrée de la fonte, la soupape de gaz (7) est fermée puis, lorsque la soupape de gaz (7) est fermée, de la fonte (2) est évacuée par l'intermédiaire de la lance (20) hors de l'espace de logement de fonte (4) à nouveau vers le creuset de fusion (25) jusqu'à ce qu'une dépression règne, qui est suffisamment importante pour maintenir la fonte (2) restante dans l'espace de logement de fonte (4).

10. Procédé selon l'une des revendications précédentes, dans lequel, lors du coulage de l'au moins une pièce coulée, la fonte (2) est introduite, à partir du récipient de fonte (3a, 3b), dans une première étape du procédé, avec une première vitesse d'introduction, dans le moule de coulée (29a, 29b), jusqu'à ce que l'ouverture de déversement (6) soit immergée au moins partiellement dans la fonte (2) introduite dans le moule de coulée (29a, 29b) et de sorte que, dans une deuxième étape du procédé, la fonte (2) est introduite, avec une deuxième vitesse d'introduction, dans le moule de coulée (29a, 29b), dans lequel la deuxième vitesse d'introduction est supérieure à la première vitesse d'introduction.

11. Procédé selon l'une des revendications précédentes, dans lequel, lors du remplissage du récipient de fonte (3a, 3b) avec de la fonte (2), dans une première étape du procédé, la lance (20) est déplacée, plus particulièrement pivotée, à la surface du creuset de fusion (25), de sorte que la pellicule d'oxyde se trouvant à la surface est déchirée et, dans une deuxième étape du procédé, la lance (20) plonge, au niveau de la zone déchirée de la pellicule d'oxyde, dans la fonte se trouvant dans le creuset de fusion (25).
